# EUROPÄISCHE PATENTSCHRIFT

(11) **EP 0 808 665 B1**
(45) Veröffentlichungstag und Bekanntmachung des Hinweises auf die Patenterteilung: **05.03.2003**
(21) Anmeldenummer: 97107993.4
(22) Anmeldetag: 16.05.1997
(51) Int. Cl.: B05B 5/16

(54) **Kolbenventil**
Piston valve
Valve à piston

(30) Priorität: 22.05.1996 DE 19620577
(43) Veröffentlichungstag der Anmeldung: 26.11.1997
(73) Patentinhaber: ABB Research Ltd., 8050 Zürich (CH)
(72) Erfinder: Börner, Gunter, Dr., 69242 Mülhausen (DE); Sopka, Jörg, Dr., 68723 Schwetzingen (DE)
(74) Vertreter: Miller, Toivo

(56) Entgegenhaltungen:
- WO-A-93/23173
- US-A- 5 413 283
- PATENT ABSTRACTS OF JAPAN vol. 1995, no. 11, 26. Dezember 1995 (1995-12-26) & JP 07 194998 A (ABB RANSBURG KK), 1. August 1995 (1995-08-01)

## Beschreibung

Die Erfindung bezieht sich auf ein Kolbenventil für Flüssigkeiten mit Potentialtrennung zwischen ein- und ausgangsseitig auf unterschiedlichem elektrischem Potential befindlichen Flüssigkeiten nach dem Oberbegriff des Anspruchs 1.

Ein solches Kolbenventil und auch eine typische Auswendung ist aus der internationalen Patentanmeldung WO 93/23173 bekannt. Das Ventil ist einsetzbar zur Steuerung elektrisch leitfähiger Flüssigkeiten, wie beispielsweise Farblacken auf Wasserbasis, die mit elektrostatischer Aufladung versprüht werden. Zwischen Ventilein- und -auslaß können Potentialdifferenzen von etwa 100 kV Gleichspannung auftreten.

Bei der Erprobung solcher Ventile hat sich gezeigt, daß die betrieblich auftretenden Potentialdifferenzen hohe elektrische Feldstärken zur Folge haben, die wiederum zu einer "elektrischen Alterung" der in den Ventilen verwendeten Materialien führen. Es ergeben sich dadurch unzureichende Standzeiten der Ventile, insbesondere im Fall einer Anwendung zur elektrostatischen Serienlackierung von Automobilen.

Der Erfindung liegt daher die Aufgabe zugrunde, ein Kolbenventil für Flüssigkeiten und mit Potentialtrennung anzugeben, das eine längere Standzeit aufweist.

Diese Aufgabe wird bei einem Kolbenventil nach dem Oberbegriff des Anspruchs 1 durch dessen kennzeichnende Merkmale gelöst. Vorteilhafte Ausgestaltungen sind in weiteren Ansprüchen angegeben.

Mit der vorgeschlagenen Gestaltung des Kolbenventils, also durch Anordnung wenigstens einer Steuerelektrode, die auf dem ausgangsseitigen Flüssigkeitspotential liegt, wird eine Feldstärkeerniedrigung erzielt, die zu einer deutlichen Verbesserung der Haltbarkeit der Ventilwerkstoffe führt. Mit geeignet geformten Steuerelektroden läßt sich bei Potentialunterschieden bis 200 kV eine elektrische Feldstärke im Ventilkörper von weniger als 20 kV/mm erzielen. Die gewünschte Feldstärkereduzierung läßt sich durch geeignete Elektrodengestaltung und durch Zusatzelektroden einstellen.

Eine ausführlichere Beschreibung der Erfindung erfolgt nachstehend anhand einer Beschreibung von Ausführungsbeispielen unter Bezugnahme auf die Zeichnungsfiguren.

Es zeigen:
- Fig. 1: ein Ventil in geöffnetem Zustand,
- Fig. 2: ein Ventil in geschlossenem Zustand.

Die Figuren 1 und 2 zeigen in einer schematisierten Darstellung eine bevorzugte Ventilgestaltung.

In einem Zylinder 5 aus einem elektrisch isolierendem Material ist ein darin bewegbarer Ventilkolben 1 angeordnet, der ebenfalls aus einem elektrisch isolierenden Material hergestellt ist. Geeignete Materialien für den elektrisch isolierenden Zylinder 5 sind Keramiken und insbesondere Gläser, beispielsweise Borosilikat-Gläser. Der Kolben ist mit Dichtringen 10 versehen.

Zum Schließen oder Öffnen des Ventils wird der Kolben 1 mit Hilfe eines nicht dargestellten pneumatischen, hydraulischen oder elektrischen Antriebs im Zylinder 5 verschoben, wodurch ein Flüssigkeitseinlaß 12 freigegeben wird, wie in Fig. 1 dargestellt ist, oder verschlossen wird, wie in Fig. 2 dargestellt ist.

Im geschlossenen Zustand befindet sich zwischen dem mit den Dichtungsringen 10 versehenen Kopfbereich des Kolbens 1 und dem Flüssigkeitseinlaß 12 ein Zylinderteil 5.1, der eine elektrische Isolierung zwischen einer auf Erdpotential befindlichen eingangsseitigen Flüssigkeit 8 und einer auf Hochspannungspotential liegenden ausgangsseitigen Flüssigkeit 8.1 bewirkt. Zur Erhöhung der Durchschlagsfestigkeit kann noch zusätzlich in den Zwischenraum zwischen Ventilkolben 1 und Zylinder 5 eine zusätzliche Isolationsflüssigkeit 14 gedrückt werden. Diese zusätzliche Isolationsflüssigkeit 14 sollte medienspezifisch gewählt werden, da sie die durch das Ventil gesteuerte Flüssigkeit 8 verunreinigt. Wenn die gesteuerte Flüssigkeit 8 Wasserlack ist, bietet sich Paraffinöl als zusätzliche Isolationsflüssigkeit 14 an.

Auf einer Verlängerung 11 des Zylinders 5 ist eine Steuerelektrode 2 angeordnet. Im dargestellten Beispiel ist die Verlängerung 11 aus Metall hergestellt. Diese Verlängerung kann jedoch statt aus Metall auch aus dem elektrisch isolierenden Material des Zylinders 5 hergestellt werden. Im Fall einer metallischen Verlängerung 11 sollte das Metall chemisch restistent gegen das Medium, z.B. Wasserlack sein. Ein geeigneter Werkstoff für die Verlängerung 11 ist Stahl. Die metallische Verlängerung 11 kann mit dem elektrisch isolierenden Zylinder 5 beispielsweise durch Kleben oder Schmelzen verbunden werden, wobei die Verbindungsstelle innen so geglättet ist, daß der Ventilkolben 1 über die Verbindungsstelle gleiten kann.

Die dargestellte metallische Verlängerung 11 ist zur Steuerelektrode 2 ausgeformt, so daß eine elektrische Verbindung zwischen der Steuerelektrode 2 und der an einem Ausgang 9 befindlichen Flüssigkeit 8.1 besteht. Wenn die Verlängerung nicht aus Metall, sondern aus elektrisch isolierendem Material, z.B. Glas hergestellt ist, wird die Steuerelektrode 2 so aufgesetzt und eingeschmolzen, daß ebenfalls eine elektrische Verbindung zwischen der Flüssigkeit 8.1 und der Elektrode 2 besteht. Besonders geeignet ist eine Elektrodenform, deren Krümmungsradius mindestens drei Millimeter beträgt. Die Steuerelektrode 2 liegt also immer auf dem Potential der ausgangsseitigen Flüssigkeit 8.1 und bewirkt eine Feldstärkeerniedrigung am Ventil.

Eine elektrische Isolation nach außen, also gegenüber der Umgebung kann durch Umhüllen der Ventilanordnung mit einem elektrischen Isolationsmittel 3, z.B. Polyäthylen erreicht werden. Wenn ein flüssiges Isolationsmittel, z.B. ein Öl benutzt wird, ist ein entsprechendes dichtes Gehäuse 4 um das Isolationsmittel 3 notwendig.

Wie in den Zeichnungsfiguren dargestellt ist, können zur weiteren Feldstärkeerniedrigung noch zusätzliche Elektroden 6, 7 angeordnet werden. Auf einer weiteren Verlängerung 11.1 ist eine erste zusätzliche Elektrode 6 angeordnet. Sowohl für die weitere Verlängerung 11.1, wie auch für die erste zusätzliche Elektrode 6 gelten bezüglich Material, Ausführung und Potential sinngemäß die Beschreibung zur Verlängerung 11 bzw. Elektrode 2.

In einem dem Flüssigkeitseinlaß 12 vorgeschalteten Einlaßbereich 13 ist auf einer Zuleitung 15 eine zweite zusätzliche Elektrode 7 angeordnet, die sich auf Erdpotential befindet.

## Patentansprüche

1. Kolbenventil zur Steuerung des Durchflusses einer elektrisch leitfähigen Flüssigkeit (8), wobei
- das Kolbenventil einen Zylinder (5) aufweist, mit einem darin befindlichen Kolben (1) und Mitteln (10) zur Dichtung zwischen Zylinder (5) und Kolben (1), und
- Mittel (5.1,1) zur elektrischen Isolierung seines Flüssigkeitseinlasses (12) von seinem Flüssigkeitsauslaß (9) vorhanden sind, so daß bei geschlossenem Ventil eine auf Erdpotential befindliche Flüssigkeit (8) von einer auf Hochspannungspotential befindlichen Flüssigkeit (8.1) potentialgetrennt ist,
**dadurch gekennzeichnet, daß** der Zylinder (5) eine Verlängerung (11) aufweist, an der wenigstens eine Steuerelektrode (2) angeordnet ist, die sich auf demselben elektrischen Potential wie die Flüssigkeit (8.1) am Flüssigkeitsauslaß (9) befindet.

2. Kolbenventil nach Anspruch 1, **dadurch gekennzeichnet, daß** der Zylinder (5) und die Verlängerung (11) aus einer Keramik oder einem Glas bestehen und die Steuerelektrode (2) in die Verlängerung so eingeschmolzen ist, daß sie die innerhalb der Verlängerung (11) befindliche Flüssigkeit (8.1) kontaktiert.

3. Kolbenventil nach Anspruch 1, **dadurch gekennzeichnet, daß** die Verlängerung (11) aus einem Metall besteht und die Steuerelektrode (2) an die Verlängerung (11) angeformt ist.

4. Kolbenventil nach Anspruch 3, **dadurch gekennzeichnet, daß** die metallische Verlängerung (11) mit dem elektrisch isolierenden Zylinder (5) verklebt oder verschmolzen ist.

5. Kolbenventil nach einem der vorstehenden Ansprüche, **dadurch gekennzeichnet, daß** die Anordnung von Zylinder, Verlängerung und Elektrode (5, 11, 2) mit einem elektrischen Isolierstoff (3) umhüllt ist.

6. Kolbenventil nach Anspruch 5, **dadurch gekennzeichnet, daß** die Anordnung in ein Gehäuse (4) eingesetzt ist, das im Fall einer Verwendung eines flüssigen Isolierstoffs (3) flüssigkeitsdicht ausgeführt ist.

7. Kolbenventil nach einem der vorstehenden Ansprüche, **dadurch gekennzeichnet, daß** sich an die Verlängerung (11) mit der Steuerelektrode (2) eine weitere Verlängerung (11.1) anschließt, die aus demselben Material wie die Verlängerung (11) ist und an der eine erste zusätzliche, auf dem Potential der Flüssigkeit (8.1) am Auslaß (9) befindliche Steuerelektrode (6) angeordnet ist.

8. Kolbenventil nach einem der vorstehenden Ansprüche, **dadurch gekennzeichnet, daß** in einem, dem Flüssigkeitseinlaß (12) vorgeschalteten Einlaßbereich (13) eine zweite zusätzliche Steuerelektrode (7) angeordnet ist, die auf Erdpotential liegt.

9. Kolbenventil nach einem der vorstehenden Ansprüche, **dadurch gekennzeichnet, daß** sich zwischen dem Kolben (1) und dem Zylinder (5) eine zusätzliche elektrisch isolierende Flüssigkeit (14) befindet.

10. Kolbenventil nach einem der vorstehenden Ansprüche, **dadurch gekennzeichnet, daß** die Elektroden (2, 6, 7) aus einem Metall oder aus einem elektrisch leitfähigen Kunststoff hergestellt sind.

11. Kolbenventil nach einem der vorstehenden Ansprüche, **dadurch gekennzeichnet, daß** Krümmungsradien an den Elektroden (2, 6, 7) drei Millimeter oder größer sind.

## Claims

1. Piston valve for controlling the throughflow of an electrically conductive liquid (8),
- the piston valve having a cylinder (5), with a piston (1) located therein and with means (10) for sealing between cylinder (5) and piston (1), and
- means (5.1, 1) being provided for the electrical insulation of its liquid inlet (12) from its liquid outlet (9), so that, with the valve closed, a liquid (8), which is at earth potential, is isolated in terms of potential from a liquid (8.1), which is at high-voltage potential,
**characterized in that** the cylinder (5) has an extension (11), on which is arranged at least one control electrode (2) which is at the same electric potential as the liquid (8.1) at the liquid outlet (9).

2. Piston valve according to Claim 1, **characterized in that** the cylinder (5) and the extension (11) consist of a ceramic or a glass and the control electrode (2) is fused into the extension in such a way that it is in contact with the liquid (8.1) located within the extension (11).

3. Piston valve according to Claim 1, **characterized in that** the extension (11) consists of a metal and the control electrode (2) is shaped onto the extension (11).

4. Piston valve according to Claim 3, **characterized in that** the metallic extension (11) is adhesively bonded or fused to the electrically insulating cylinder (5).

5. Piston valve according to one of the preceding claims, **characterized in that** the arrangement of cylinder, extension and electrode (5, 11, 2) is encased in an electrically insulating material (3).

6. Piston valve according to Claim 5, **characterized in that** the arrangement is inserted into a housing (4) which, if a liquid insulating material (3) is used, is designed to be liquid-tight.

7. Piston valve according to one of the preceding claims, **characterized in that** the extension (11) with the control electrode (2) has adjoining it a further extension (11.1) which is produced from the same material as the extension (11) and on which is arranged a first additional control electrode (6) which is at the potential of the liquid (8.1) at. the outlet (9).

8. Piston valve according to one of the preceding claims, **characterized in that** a second additional control electrode (7), which is at earth potential, is arranged in an inlet region (13) preceding the liquid inlet (12).

9. Piston valve according to one of the preceding claims, **characterized in that** an additional electrically insulating liquid (14) is located between the piston (1) and the cylinder (5).

10. Piston valve according to one of the preceding claims, **characterized in that** the electrodes (2, 6, 7) are produced from a metal or from an electrically conductive plastic.

11. Piston valve according to one of the preceding claims, **characterized in that** radii of curvature on the electrodes (2, 6, 7) are three millimetres or larger.

## Revendications

1. Valve à piston pour réguler le débit d'un liquide (8) électriquement conducteur, dans lequel
- la valve à piston comporte un cylindre (5) avec un piston (1), disposé dans le cylindre, et des moyens (10) pour établir l'étanchéité entre le cylindre (5) et le piston (1), et
- il est prévu des moyens (5.1, 1) pour assurer l'isolation électrique de son admission de liquide (12) vis-à-vis de sa sortie de liquide (9), de sorte que, lorsque la valve est fermée, un liquide (8) connecté au potentiel terrestre est séparé au niveau du potentiel d'un liquide (8.1) connecté à un potentiel de haute tension,
**caractérisée en ce que** le cylindre (5) présente un prolongement (11), sur lequel est disposée au moins une électrode de commande (2) qui est connectée au même potentiel électrique que le liquide (8.1) se trouvant au niveau de la sortie de liquide (9).

2. Valve à piston selon la revendication 1, **caractérisée en ce que** le cylindre (5) et le prolongement (11) sont réalisés en céramique ou en verre et l'électrode de commande (2) est incorporée par fusion dans le prolongement de manière à être en contact avec le liquide (8.1) se trouvant à l'intérieur du prolongement (11).

3. Valve à piston selon la revendication 1, **caractérisée en ce que** le prolongement (11) est en métal et l'électrode de commande (2) est réalisée d'une seule pièce avec le prolongement (11).

4. Valve à piston selon la revendication 3, **caractérisée en ce que** le prolongement (11) métallique est collé ou lié par fusion au cylindre (5) électriquement isolant.

5. Valve à piston selon l'une des revendications précédentes, **caractérisée en ce que** l'ensemble formé du cylindre, du prolongement et de l'électrode (5, 11, 2) est entouré d'une matière électriquement isolante (3).

6. Valve à piston selon la revendication 5, **caractérisée en ce que** l'ensemble est placé dans un boîtier (4) qui est étanche aux liquides, dans le cas où l'on utilise une matière isolante (3) liquide.

7. Valve à piston selon l'une des revendications précédentes, **caractérisée en ce que** le prolongement (11) qui porte l'électrode de commande (2) est suivi d'un second prolongement (11.1) qui est fait du même matériau que le premier prolongement (11) et porte une première électrode de commande supplémentaire (6), qui est connectée au potentiel du liquide (8.1) se trouvant au niveau de la sortie (9).

8. Valve à piston selon l'une des revendications précédentes, **caractérisée en ce qu'**une seconde électrode de commande supplémentaire (7) est disposée dans une zone d'admission (13) située en amont de l'admission de liquide (12), laquelle électrode est connectée au potentiel terrestre.

9. Valve à piston selon l'une des revendications précédentes, **caractérisée en ce qu'**un liquide (14) électriquement isolant supplémentaire est prévu entre le piston (1) et le cylindre (5).

10. Valve à piston selon l'une des revendications précédentes, **caractérisée en ce que** les électrodes (2, 6, 7) sont réalisées à partir d'un métal ou d'une matière plastique électroconductrice.

11. Valve à piston selon l'une des revendications précédentes, **caractérisée en ce que** les rayons de courbure au niveau des électrodes (2, 6, 7) sont de trois millimètres ou plus.
